# EUROPÄISCHE PATENTSCHRIFT

(11) **EP 4 437 212 B1**
(45) Veröffentlichungstag und Bekanntmachung des Hinweises auf die Patenterteilung: **17.06.2026**
(21) Anmeldenummer: 22822386.3
(22) Anmeldetag: 25.11.2022
(51) Int. Cl.: E05F 15/603, E05F 15/611, E05F 15/616

(54) **AUFSTELLVORRICHTUNG FÜR EINE KRAFTFAHRZEUGTÜR**
OPENING DEVICE FOR A MOTOR VEHICLE DOOR
DISPOSITIF D'OUVERTURE POUR UNE PORTIÈRE DE VÉHICULE À MOTEUR

(30) Priorität: 26.11.2021 DE 102021131149
(43) Veröffentlichungstag der Anmeldung: 02.10.2024
(73) Patentinhaber: Brose Schließsysteme GbmH & Co. Kommanditgesellschaft, 42369 Wuppertal (DE)
(72) Erfinder: BOGORATS, Arkadi, 42781 Haan (DE)
(74) Vertreter: LKGLOBAL Partnerschaftsgesellschaft mbB
(86) Internationale Anmeldenummer: PCT/EP2022/083216
(87) Internationale Veröffentlichungsnummer: WO 2023/094568

(56) Entgegenhaltungen:
- WO-A1-2020/015908
- US-A1- 2020 131 836

## Beschreibung

### GEBIET DER ERFINDUNG

Die vorliegende Erfindung betrifft das Aufstellen von Fahrzeugtüren und befasst sich insbesondere mit einer Aufstellvorrichtung für eine Kraftfahrzeugtür, mit einem Kraftfahrzeugtürmodul, mit einem Rahmenmodul und mit einem Verfahren zum Aufstellen einer Kraftfahrzeugtür.

### HINTERGRUND DER ERFINDUNG

Um einen verbesserten Nutzerkomfort zur Verfügung zu stellen, gibt es Vorschläge für das Öffnen von Kraftfahrzeugtüren mittels eines Antriebs, zum Beispiel mittels eines motorischen, z.B. elektrischen Antriebs. Beispielsweise werden sogenannte Pushout-Units, d.h. Türaufsteller vorgesehen, mit denen die Fahrzeugtüren so weit geöffnet werden, dass ein Nutzer die Tür hintergreifen kann, um sie weiter manuell zu öffnen, so dass auf der Außenseite kein separater Griff angeordnet werden muss. In der WO 2017/160787 A1 ist beispielsweise ein Öffnen der Fahrzeugtür in eine leicht aufgestellte Position beschrieben. Es hat sich jedoch gezeigt, dass es im Winter zu Vereisungen im Bereich der Fahrzeugtüren kommen kann, so dass ein Bedarf besteht, auch bei derartigen Bedingungen das Öffnen der Fahrzeugtür zu gewährleisten.

US 2020/131836 A1 beschreibt, laut der bei Espacenet verfügbaren Übersetzung der Zusammenfassung, einen angetriebenen Betätigungsmechanismus zum Betätigen einer Verschlussklappenvorrichtung, die mit einer Verschlussklappe eines Fahrzeugs verbunden ist, wobei die Verschlussklappe zwischen einer geschlossenen Position und einer teilweise geöffneten Position betätigt wird, wobei der Mechanismus Folgendes umfasst: einen Motor, der funktional mit einem Steuerelement verbunden ist; einen Hebelkörper, der an einem Schwenkende durch eine erste Schwenkverbindung an einer Karosserie des Fahrzeugs angebracht ist und an einem Ausgangsende durch eine zweite Schwenkverbindung mit einer Verschlussklappenvorrichtung verbunden ist, wobei der Hebelkörper zum Antreiben der Verschlussklappenvorrichtung dient; wobei das Steuerelement eine Steuerverbindung aufweist, die das Steuerelement mit dem Hebelkörper verbindet, wobei die Steuerverbindung zwischen der ersten Schwenkverbindung und der zweiten Schwenkverbindung beweglich ist, so dass der Hebelkörper eine Öffnung aufweist, um ein lösbares Eingreifen der Steuerverbindung zwischen dem Hebelkörper und dem Steuerelement bereitzustellen.

### ZUSAMMENFASSUNG DER ERFINDUNG

Eine Aufgabe der vorliegenden Erfindung besteht daher darin, eine Aufstellvorrichtung zur Verfügung zu stellen, die sich auch für ungünstige Witterungsbedingen eignet und die gleichzeitig einen möglichst hohen Nutzerkomfort zur Verfügung stellt.

Diese Aufgabe wird durch den Gegenstand der unabhängigen Ansprüche gelöst. Weitere Beispiele sind in den abhängigen Ansprüchen angegeben. Die im folgenden beschriebenen Aspekte gelten für die Aufstellvorrichtung für eine Kraftfahrzeugtür und auch für das Kraftfahrzeugtürmodul, für das Rahmenmodul und für das Verfahren zum Aufstellen einer Kraftfahrzeugtür.

Gemäß der Erfindung ist eine Aufstellvorrichtung für eine Kraftfahrzeugtür vorgesehen. Die Aufstellvorrichtung weist einen motorischen Antrieb, eine Kraftübertragungseinrichtung und einen Stößel auf. Der motorische Antrieb ist zum Erzeugen einer Antriebskraft ausgebildet. Die Kraftübertragungseinrichtung koppelt den motorischen Antrieb mit dem Stößel und überträgt die Antriebskraft als Öffnungskraft auf den Stößel. Der Stößel ist mit einer Führung zwischen einer eingefahrenen Stellung und einer ausgefahrenen Stellung in einer Ausfahrbewegung in einer Ausfahrrichtung und in einer Einfahrbewegung in einer Einfahrrichtung bewegbar gehalten. Die Kraftübertragungseinrichtung beaufschlagt den Stößel bei einer gleichmäßigen Antriebskraft des motorischen Antriebs in der Ausfahrrichtung mit einer variierenden Öffnungskraft, die über wenigstens einen Bereich der Ausfahrbewegung abnehmend ausgebildet ist.

Das bewirkt den Effekt, dass zu Beginn des Öffnens mehr Kraft zur Verfügung steht, um zum Beispiel auch vereiste Türen öffnen zu können. Die anschließend schneller werdende Bewegung bedeutet einen verbesserten Komfort für den Nutzer. Das sich ändernde Übersetzungsverhältnis erlaubt zudem die Ausbildung eines möglichst einfachen Motors, da dieser während des Öffnens gleich schnell läuft, die übertragene Kraft jedoch variiert.

Der Begriff "Aufstellvorrichtung" bezieht sich auf eine Vorrichtung zum mindestens spaltweisen Öffnen der Fahrzeugtür, so dass der Nutzer die Tür manuell öffnen kann. Die Aufstellvorrichtung kann auch als Ausstellvorrichtung, Aus- oder Aufstelleinheit oder als Push-Out Unit bezeichnet werden.

Der Begriff "Kraftfahrzeugtür" bezieht sich auf eine bewegbare Komponente bei einem Kraftfahrzeug, um den Zugang zu dem Fahrzeuginneren zu ermöglichen. Der Begriff Kraftfahrzeugtür bezieht sich zum Beispiel auf schwenkbare Fahrzeugtüren eines Kraftfahrzeugs oder auch auf Schiebetüren. Unter Fahrzeugtüren werden beispielsweise seitliche Fahrzeugtüren für den Fahrer, den Beifahrer oder die anderen Passagiere eines Fahrzeugs verstanden, oder auch Hecktüren. In einer Option bezieht sich der Begriff Kraftfahrzeugtür auch auf Hauben, Deckel und Klappen, zum Beispiel Motorhauben, hintere Kofferraumdeckel (im Englischen *"trunk"*), vordere Kofferraumdeckel (auch als Frunks bezeichnet, vom Englischen *"front frunk"*) oder Heckklappen.

Der Begriff "motorische Antrieb" bezieht sich auf einen Antriebsmotor zum Erzeugen der Kraft zum Bewegen der Kraftfahrzeugtür. Der motorische Antrieb ist beispielsweise ein Elektromotor. In einer Variante kann der motorische Antrieb ein hydraulisch oder pneumatisch betriebener Motor sein.

Der Begriff "Kraftübertragungseinrichtung" bezieht sich auf eine Art Getriebe, mit der die vom motorischen Antrieb erzeugte Kraft an den Stößel übertragen wird.

Der Begriff "Stößel" bezieht sich auf das aus- und einfahrende Bauteil, das - bei Anordnung der Aufstellvorrichtung in der Fahrzeugtür - beim Ausfahren an der Karosserie anliegt und sich an der Karosserie abstützt, um die Fahrzeugtür gegenüber der Karosserie aufzudrücken. Der Stößel ist ausgebildet, die Öffnungskraft zwischen der Kraftfahrzeugtür und einem feststehenden Karosseriebereich aufzubringen, um die Kraftfahrzeugtür in Relation feststehenden Karosseriebereich zu bewegen. Bei Anordnung der Aufstellvorrichtung in der Karosserie liegt der Stößel beim Ausfahren an der Fahrzeugtür an und stützt sich an der Fahrzeugtür ab, um die Fahrzeugtür aufzudrücken.

Der Begriff "Ausfahrrichtung" bezieht sich auf die Bewegungsrichtung des Stößels, wenn dieser bewegt wird, um die Kraftfahrzeugtür aufzudrücken.

Der Begriff "Einfahrrichtung" bezieht sich auf die Bewegungsrichtung des Stößels, wenn dieser nicht mehr benötigt wird und der Stößel wieder in seine Ausgangsstellung zurückkehrt.

Der Begriff "Antriebskraft" bezieht sich auf die vom motorischen Antrieb erzeugte Kraft zur Bewegung der Kraftfahrzeugtür.

Der Begriff "Öffnungskraft" bezieht sich auf diejenige Kraft, die tatsächlich am Stößel anliegt, um die Kraftfahrzeugtür aufzudrücken.

Der Begriff "Bereich der Ausfahrbewegung" bezieht sich auf einen Teil der Ausfahrbewegung. Beispielsweise wird damit eine oder mehrere Teilstrecken der Gesamtstrecke der Ausfahrbewegung bezeichnet.

In einem Beispiel nimmt die Öffnungskraft zu Beginn der Ausfahrbewegung kurzfristig zu, um dann wieder abzunehmen. Die zunehmende Kraft kann beispielsweise für das Lösen einer festgefrorenen Fahrzeugtür vorgesehen sein.

In einem anderen Beispiel nimmt die Öffnungskraft am Ende der Ausfahrbewegung kurzfristig zu.

In einem weiteren Beispiel ist die Öffnungskraft vom Anfang der Ausfahrbewegung an abnehmend ausgebildet.

Aufgrund der Kraftübertragungseinrichtung kann das Kraft/Weg-Verhältnis zwischen der Antriebskraft und der Öffnungskraft variieren.

Die vom Antrieb erzeugte Antriebskraft kann auch als primäre Antriebskraft oder primäre Öffnungskraft bezeichnet werden. Die von der Kraftübertragungseinrichtung abgegebene Öffnungskraft kann auch als sekundäre Antriebskraft oder sekundäre Öffnungskraft bezeichnet werden.

Die Kraftübertragungseinrichtung koppelt den motorischen Antrieb mit dem Stößel wirkmechanisch, bzw. ist mit dem Stößel wirkmechanisch verbunden, d.h. gekoppelt.

Beispielsweise ist ein spaltweises Öffnen vorgesehen.

Gemäß der Erfindung überträgt die Kraftübertragungseinrichtung die Antriebskraft mit einem sich während des Ausfahrens verändernden Hebelverhältnis an den Stößel. Das Hebelverhältnis nimmt während des Ausfahrens in dem wenigstens einen Bereich ab, so dass am Anfang des wenigstens einen Bereichs der Ausfahrbewegung eine größere Aufstellkraft zur Verfügung steht. Der wenigstens eine Bereich der Ausfahrbewegung erstreckt sich über mehr als die Hälfte der Ausfahrbewegung.

In einem Beispiel nimmt das Hebelverhältnis erst kurzfristig zu, um dann entlang des wenigstens einen Bereichs der Ausfahrbewegung wieder abzunehmen, d.h. abzufallen. Dadurch nimmt die Aufstellkraft bzw. Öffnungskraft erst zu, d.h. es wird zunächst mehr Kraft zur Verfügung gestellt, um dann wieder abzunehmen.

Der wenigstens eine Bereich der Ausfahrbewegung erstreckt sich über mehr als die Hälfte der Ausfahrbewegung, zum Beispiel über mindestens zwei Drittel der Strecke, beispielsweise über mindestens 75%. In einem Beispiel erstreckt sich der wenigstens eine Bereich der Ausfahrbewegung, d.h. der Bereich mit der abnehmenden Öffnungskraft, über 80% oder mehr, zum Beispiel über 90% oder 95%.

Der Begriff "Aufstellkraft" bezieht sich zum Beispiel auf die Aufstellkraft des Stößels.

In einer Option ist die Kraft über die gesamte Strecke abnehmend ausgebildet.

Es ist vorgesehen, dass sich das Kraftübersetzungsverhältnis ändert, so dass am Anfang mehr Kraft zur Verfügung steht, um zum Beispiel eine vereiste Tür aufzubrechen. Diese Eigenschaft bzw. Funktion wird auch als Ice-Breaker (-Funktion) bezeichnet.

Durch das sich verändernde Kraftübersetzungsverhältnis, d.h. Hebelverhältnis, nimmt die Kraft ab und gleichzeitig nimmt die Bewegungsgeschwindigkeit bei einer gleichmäßigen Antriebskraft zu, bei einem gleichmäßig schnell laufenden motorischen Antrieb.

Die Aufstellkraft kann auch als Aufdrückkraft bezeichnet werden.

Gemäß einem Beispiel weist die Kraftübertragungseinrichtung ein sich um einen Drehpunkt rotierendes Übertragungselement auf, das durch den motorischen Antrieb rotierend bewegbar ist, um auf den Stößel einzuwirken zur vorzugsweisen linearen Bewegung des Stößels. Durch das Rotieren des Übertragungselements ändert sich das Hebelverhältnis bei der Übertragung der Öffnungskraft während des Aufstellvorgangs.

Gemäß einem Beispiel weist die Kraftübertragungseinrichtung eine Seilscheibe auf. Die Kraftübertragungseinrichtung weist ein Zugelement auf, das mit dem motorischen Antrieb verbunden ist und an der Seilscheibe befestigt ist zum drehenden Antreiben des rotierenden Übertragungselements.

Gemäß einem Beispiel weist die Kraftübertragungseinrichtung eine Zahnradscheibe auf. Die Kraftübertragungseinrichtung weist ein Getriebe auf, das auf seiner Eingangsseite mit dem motorischen Antrieb verbunden ist und das auf seiner Ausgangsseite mit der Zahnradscheibe in Wirkverbindung steht zum drehenden Antreiben des rotierenden Übertragungselements.

Mit der Seilscheibe in der ersten Option wird eine lineare Zugbewegung des motorischen Antriebs in eine Rotationsbewegung umgesetzt. Die Rotationsbewegung wird dann wiederum in eine lineare Bewegung des Stößels umgesetzt.

Mit der Zahnradscheibe in der zweiten Option wird eine Drehbewegung des motorischen Antriebs in eine weitere Rotationsbewegung umgesetzt, die dann wiederum in eine lineare Bewegung des Stößels umgesetzt wird.

Gemäß einem Beispiel ist der Stößel länglich und an einem Ende mit einem freien Ende zum Anliegen an der Fahrzeugtür oder einem Karosseriebereich ausgebildet, und an dem gegenüberliegenden Ende mit einem gekoppelten Ende, das mit der Kraftübertragungseinrichtung verbunden ist. Der Stößel weist an dem gekoppelten Ende für eine erste Führung des Stößels einen Zapfen auf, der in einer Führungsbahn geführt ist. Der Stößel ist zwischen dem freien Ende und dem Zapfen an dem gekoppelten Ende mit einer zweiten Führung geführt. Als Option ist vorgesehen, dass die Führungsbahn einen ersten Bereich aufweist, der gekrümmt verläuft, und einen zweiten Bereich, der in der Ausfahrrichtung gerade verläuft. Als weitere Option ist vorgesehen, dass die Kraftübertragungseinrichtung auf den Zapfen einwirkt, um den Stößel zu bewegen.

Die Bewegung des Stößels in diesem Beispiel basiert also auf einem Zapfen in einer Führungsbahn.

In einem Beispiel verläuft der zweite Bereich in Ausfahrrichtung gerade, d.h. linear.

Gemäß einem Beispiel ist für die zweite Führung des Stößels in einer ersten Option i) in einem Bereich zwischen dem freien Ende und dem gekoppelten Ende ein Langloch vorgesehen, in das ein feststehender Bolzen hineinragt. In einer zweiten Option ii) sind im Bereich des Austritts des Stößels seitliche Lager vorgesehen. In einer Variante sind beide Optionen kombiniert vorgesehen.

In einer Option verläuft der zweite Bereich der Führungsbahn auf die zweite Führung ausgerichtet.

Beispielsweise sind während des Ausfahrens des Stößels das Langloch und die Führungsbahn zu dem Bolzen ausgerichtet.

In einer Option ist der Stößel durch die Führung derart beweglich gehalten, dass sich aufgrund der sich ändernden Lage des Kraftübertragungspunkts in Form des Zapfens ein Hebelverhältnis in der Kraftübertragungskette ändert. Die sich in Bezug auf die Kraftübertragungsrichtung ändernde Lage des Zapfens führt zu einem sich ändernden Hebelverhältnis. Dieses führt allein oder gemeinsam mit einem weiteren sich ändernden Hebelverhältnis dazu, dass die Kraftübertragungseinrichtung den Stößel bei einer gleichmäßigen Antriebskraft des motorischen Antriebs in der Ausfahrrichtung mit einer abnehmenden Öffnungskraft beaufschlagt.

In einer weiteren Option ist der Stößel durch eine lineare Führung beweglich gehalten. Der Zapfen, oder ein anderer Anschlag oder ein ähnliche Komponente zur Kraftübertragung, ändert sich in seiner Lage in Bezug auf die Kraftübertragungsrichtung nicht. Die lineare Führung stellt also beispielsweise kein sich änderndes Hebelverhältnis zur Verfügung. Dafür ist die Kraftübertragungseinrichtung mit einem sich verändernden Hebelverhältnis ausgebildet, so dass die Kraftübertragungseinrichtung den Stößel bei einer gleichmäßigen Antriebskraft des motorischen Antriebs in der Ausfahrrichtung mit einer abnehmenden Öffnungskraft beaufschlagt.

Gemäß einem Beispiel weist der Stößel einen zur Längsrichtung derart seitlich versetzten Anschlag auf, dass zu Beginn des Ausfahrens durch Führung des Zapfens in dem ersten Bereich der Führungsbahn eine Schwenkbewegung des Stößels um die zweite Führung ausführbar ist.

Gemäß einem Beispiel weist die Kraftübertragungseinrichtung ein drehbar gelagertes Scheibensegment auf, das einen radialen Anschlag zum Anliegen an dem Zapfen aufweist. Der motorische Antrieb treibt das Scheibensegment an.

Die Bewegung des Stößels in diesem Beispiel basiert also auf einem Scheibensegment mit Anschlag, das auf den Zapfen wirkt.

Gemäß einem Beispiel weist die Kraftübertragungseinrichtung einen drehbar gelagerten Antriebshebel auf, der eine Ausnehmung aufweist, in die der Zapfen eingreift, sodass durch eine Schwenkbewegung des Antriebshebels der Stößel bewegbar ist.

Als Option ist vorgesehen, dass die Ausnehmung als Langloch ausgebildet ist.

Beispielsweise ist der Hebel mit einem Zahnrad bzw. einer Zahnradscheibe verbunden und der motorische Antrieb treibt das Zahnrad bzw. die Zahnradscheibe an. Zum Beispiel ist zwischen dem motorischen Antrieb und dem Hebel ein Getriebe vorgesehen.

In einer Variante verlaufen die seitlichen Begrenzungen parallel, d.h. mit einer konstanten lichten Weite. Beispielsweise verläuft das Langloch linear mit parallelen seitlichen Begrenzungen.

In einer anderen Variante verlaufen die seitlichen Begrenzungen nicht parallel, sondern mit variierenden Abständen, d.h. mit einer sich entlang des Verlaufs ändernden lichten Weite.

In einer weiteren Option weist die Ausnehmung eine Kontur in Form eines verkröpften Langlochs auf. Beispielsweise weist das Langloch in Längsrichtung einen Versatz auf, z.B. mit parallelen seitlichen Begrenzungen. Beispielsweise verläuft das Langloch gekrümmt, z.B. mit parallelen seitlichen Begrenzungen.

Die Bewegung des Stößels in diesem Beispiel basiert also auf einem Antriebshebel mit Langloch.

Gemäß einem Beispiel weist die Kraftübertragungseinrichtung ein Übertragungszahnrad auf, das über den motorischen Antrieb bewegbar ist. Der Stößel weist eine Zahnkontur auf. Das Übertragungszahnrad kämmt mit der Zahnkontur. Der Stößel ist durch das Übertragungszahnrad entlang einer Führung bewegbar.

Die Bewegung des Stößels in diesem Beispiel basiert auf der Verzahnung.

Gemäß einem Beispiel weist die Kraftübertragungseinrichtung einen Seilzug auf, der auf den Zapfen wirkt, um den Stößel zu bewegen.

Die Bewegung des Stößels in diesem Beispiel basiert auf dem Seilzug.

Beispielsweise ist der Seilzug an einem ersten Ende mit dem motorischen Antrieb verbunden. An dem anderen, d.h. zweiten Ende ist der Seilzug an einem festen Haltepunkt gehalten. Der Seilzug verläuft zwischen dem ersten und dem zweiten Ende um den Zapfen. In einem Beispiel können noch ein oder weitere Umlenkpunkte für den Seilzug vorgesehen sein.

Gemäß einem Beispiel weist die Kraftübertragungseinrichtung ein Koppelelement auf. Das Koppelelement ist an einem ersten Ende an einem sich bewegenden Haltepunkt gehalten und an einem zweiten Ende mit dem Stößel verbunden. Der Haltepunkt ist um einen Drehpunkt bewegbar angeordnet. Der Haltepunkt ist mit dem Antrieb bewegbar. Das Koppelelement bildet einen Kniehebel.

Die Bewegung des Stößels in diesem Beispiel basiert also auf dem Kniehebel.

Als Option ist vorgesehen, dass der Haltepunkt mit einem Scheibensegment verbunden ist, das an dem Drehpunkt drehbar gelagert ist. Der Antrieb wirkt mit der Antriebskraft auf das Scheibensegment ein, um dieses um den Drehpunkt zu schwenken.

Das Koppelelement bewirkt als Koppelstange die Umsetzung der Rotationsbewegung des antreibenden Haltepunkts in eine Linearbewegung des Stößels. Das Koppelelement, bzw. die Koppelstange, kann auch Schubstange bezeichnet werden.

Da sich bei einer Drehbewegung des Haltepunkts dessen (Hebel-) Abstand zu der Linearbewegung des Stößels ändert, erfolgt eine Kraftübertragung mit einem sich über die Bewegung verändernden Profil. Ein großer Abstand bedeutet einen größeren Hebel und damit mehr Kraft (bei geringerem Weg) am Anfang, gefolgt von einem kleineren Abstand, d.h. geringerer Hebel und damit geringere Kraft (bei größerem Weg).

Beispielsweise ist der Drehpunkt direkt an dem Scheibensegment ausgebildet.

Beispielsweise ist der Drehpunkt an einem Hebelarm ausgebildet, der an dem Drehpunkt drehbar gelagert ist und der mit dem Scheibensegment verbunden ist.

In einem Beispiel wirkt der Antrieb mit einem ersten Abstand zu dem Drehpunkt auf das Scheibensegment ein und bildet damit einen ersten Hebelarm. Der Haltepunkt hat einen zweiten Abstand zu dem Drehpunkt, und bildet damit einen zweiten Hebelarm. Der zweite Abstand, d.h. der zweite Hebelarm, ist beispielsweise größer als der erste Abstand, d.h. der erste Hebelarm.

Beispielsweise ist das Scheibensegment als Seilscheibe ausgebildet; die Kraftübertragungseinrichtung weist ein Zugelement auf, das an der Seilscheibe befestigt ist zum drehenden Antreiben der Seilscheibe und damit zur linearen Bewegung des Stößels.

In einem Beispiel ist das Scheibensegment als Seilscheibensegment ausgebildet.

Beispielsweise ist der motorische Antrieb eine motorische Zuzieheinheit, die mit einem Bowdenzug verbunden ist, der an der Seilscheibe befestigt ist, zum Beispiel an der Seilscheibe eingehängt ist. Die Übertragung der Öffnungskraft auf einen Bowdenzug ermöglicht die separate Anordnung des motorischen Antriebs, was wiederum mehr konstruktive Freiheiten bei der Planung bedeutet.

In einer Variante ist die Seilscheibe im Gehäuse der Aufstellvorrichtung untergebracht. Die Seilscheibe ist dadurch besser vor äußeren Einflüssen wie Feuchtigkeit und Schmutz geschützt.

In einer anderen Variante ist die Seilscheibe außen am Gehäuse der Aufstellvorrichtung vorgesehen. Die Seilscheibe ist damit von außen zugänglich.

Beispielsweise ist das Scheibensegment als Zahnradscheibe ausgebildet. Die Kraftübertragungseinrichtung weist ein Getriebe auf, das auf seiner Eingangsseite mit dem motorischen Antrieb verbunden ist und das auf seiner Ausgangsseite mit der Zahnradscheibe in Wirkverbindung steht zum drehenden Antreiben der Seilscheibe und damit zur linearen Bewegung des Stößels.

Beispielsweise ist der motorische Antrieb ein Elektromotor, der direkt an der Aufstellvorrichtung vorgesehen. Die Übertragung der Öffnungskraft auf das Getriebe ermöglicht eine integrierte Ausbildung und damit eine kompakte Bauweise.

Die Eingangsseite kann auch als Antriebsseite bezeichnet werden. Die Ausgangsseite kann auch als Abtriebsseite bezeichnet werden.

Gemäß der Erfindung ist auch ein Kraftfahrzeugtürmodul vorgesehen. Das Kraftfahrzeugtürmodul weist eine Tragstruktur einer Kraftfahrzeugtür auf. Das Kraftfahrzeugtürmodul weist außerdem eine Aufstellvorrichtung für eine Kraftfahrzeugtür nach einem der vorhergehenden Beispiele auf. Die Aufstellvorrichtung ist an der Tragstruktur gehalten. Der Stößel ist ausgebildet, die Öffnungskraft zwischen der Kraftfahrzeugtür und einem feststehenden Karosseriebereich aufzubringen, um die Kraftfahrzeugtür in Relation zu dem feststehenden Karosseriebereich zu bewegen.

Die Tragstruktur der Kraftfahrzeugtür ist beispielsweise eine Struktur, an der Innenverkleidung, Außenverkleidung sowie die technischen Komponenten der Kraftfahrzeugtür wie zum Beispiel Fensterglasführung und Fensterhebemechanismus, Innentürgriff, Außentürgriff, Fahrzeugschloss sowie motorische Antriebe zur Betätigung des Fahrzeugschlosses befestigt sind. Die Tragstruktur ist beispielsweise eine Multifunktionshalterung, auch als *multifunctional bracket* (MFB) bezeichnet. In einem anderen Beispiel ist die Tragstruktur eine Türrahmenstruktur.

Gemäß der Erfindung ist auch ein Rahmenmodul vorgesehen. Das Rahmenmodul weist eine feststehende Rahmenstruktur einer Türöffnung in einem Karosseriebereich eines Fahrzeugs auf. Das Rahmenmodul weist außerdem eine Aufstellvorrichtung für eine Kraftfahrzeugtür nach einem der vorhergehenden Beispiele auf. Die Aufstellvorrichtung ist an der Rahmenstruktur gehalten. Der Stößel ist ausgebildet, die Öffnungskraft zwischen der feststehenden Rahmenstruktur der Kraftfahrzeugtür und einer Kraftfahrzeugtür aufzubringen, um die Kraftfahrzeugtür in Relation zu dem Karosseriebereich zu bewegen.

Die Rahmenstruktur kann auch als Rahmensegment bezeichnet werden.

Gemäß der Erfindung ist auch ein Verfahren zum Aufstellen einer Kraftfahrzeugtür vorgesehen. Das Verfahren weist die folgenden Schritte auf:
- Erzeugen einer Antriebskraft mit einem motorischen Antrieb.
- Übertragen der Antriebskraft als Öffnungskraft auf einen Stößel mit einer Kraftübertragungseinrichtung, die den motorischen Antrieb mit dem Stößel koppelt. Der Stößel ist mit einer Führung zwischen einer eingefahrenen Stellung und einer ausgefahrenen Stellung in einer Ausfahrrichtung und einer Einfahrrichtung bewegbar gehalten.
- Bewegen des Stößels von der eingefahrenen Stellung in Richtung der ausgefahrenen Stellung. Der Stößel wird von der Kraftübertragungseinrichtung bei einer gleichmäßigen Antriebskraft des motorischen Antriebs in der Ausfahrrichtung mit einer abnehmenden Öffnungskraft beaufschlagt.

Gemäß einem Aspekt der Erfindung ist ein Stößel vorgesehen, der beweglich gelagert ist. Ein Antrieb wirkt auf den Stößel ein, um den Stößel ein- und auszufahren. Die Übertragung der Antriebskraft erfolgt mit einem sich verändernden Hebel- bzw. Übersetzungsverhältnis, so dass der Stößel zunächst mit mehr Kraft, aber mit langsamer Geschwindigkeit ausfährt, und dann mit weniger Kraft, aber höherer Geschwindigkeit weiter ausfährt.

Gemäß einem Aspekt der Erfindung ist eine Aufstellvorrichtung vorgesehen, bei der ein Stößel vorgesehen ist, der in einer Führungsbahn geführt ist. Während des Verfahrens ändert sich der relative Krafteinleitungspunkt, so dass bei gleichbleibender Krafteinwirkung durch einen Antrieb unterschiedliche Kräfte über den Stößel auf ein Gegenstück übertragen werden können, um eine Aufstellbewegung der Fahrzeugtür im Verhältnis zu einer Karosserie zu erreichen.

In einer Variante ist vorgesehen, dass der Stößel als sogenannte Eisbrecher-Funktion am Anfang der Ausfahrbewegung eine geringe Schwenkbewegung ausführt. Dazu ist eine günstige Hebelwirkung gegeben, indem der Stößel nahe am anliegenden Ende geführt ist und am gegenüberliegenden Ende mit längerem Hebel die Kraft für die Schwenkbewegung eingeleitet werden kann.

Es sei darauf hingewiesen, dass die Merkmale der Ausführungsbeispiele der Vorrichtungen auch für Ausführungsformen des Verfahrens gelten und umgekehrt.

### KURZE BESCHREIBUNG DER ZEICHNUNGEN

Nachfolgend wird anhand der beigefügten Zeichnungen näher auf Ausführungsbeispiele der Erfindung eingegangen.
Fig. 1 zeigt eine funktionsschematische Darstellung eines Beispiels einer Aufstellvorrichtung.
Fig. 2 zeigt eine schematische Darstellung eines Beispiels eines Kraftfahrzeugtürmoduls.
Fig. 3 zeigt eine schematische Darstellung eines weiteren Beispiels einer Aufstellvorrichtung, bei dem ein Scheibensegment auf einen Zapfen eines Stößels wirkt, wobei der Zapfen in einer Führungsbahn geführt gehalten ist.
Fig. 4 zeigt eine schematische Darstellung eines noch weiteren Beispiels einer Aufstellvorrichtung, bei welcher ein Elektromotor das Scheibensegment antreibt.
Fig. 5a, 5b, 5c, 5d und 5e zeigen einen Bewegungsablauf des Beispiels aus Fig. 3 während des Ausfahrens des Stößels.
Fig. 6 zeigt ein weiteres Beispiel einer Aufstellvorrichtung mit einem an einer Scheibe befestigten Kniehebel zum linearen Bewegen des Stößels, wobei ein Elektromotor die Scheibe antreibt.
Fig. 7 zeigt ein noch weiteres Beispiel einer Aufstellvorrichtung, bei der die Scheibe als Seilscheibe ausgebildet ist und ein Seilzug an der Seilscheibe angreift, um diese anzutreiben.
Fig. 8a, 8b, 8c und 8d zeigen einen Bewegungsablauf des Beispiels aus Fig. 7 während des Ausfahrens des Stößels.
Fig. 9 zeigt ein weiteres Beispiel einer Aufstellvorrichtung, bei der ein in einer Führungsbahn geführt gehaltener Zapfen eines Stößels durch einen Hebel bewegt wird, der an einer sich drehenden Scheibe festgelegt ist.
Fig. 10a, 10b, 10c und 10d zeigen einen Bewegungsablauf des Beispiels aus Fig. 9 während des Ausfahrens des Stößels.
Fig. 11 zeigt ein weiteres Beispiel einer Aufstellvorrichtung, bei der ein Seilzug vorgesehen ist, der auf den in einer Führungsbahn geführt gehaltenen Zapfen des Stößels einwirkt.
Fig. 12a, 12b, 12c und 12d zeigen einen Bewegungsablauf des Beispiels aus Fig. 11 während des Ausfahrens des Stößels.
Fig. 13 zeigt ein weiteres Beispiel einer Aufstellvorrichtung, bei der ein Zahnrad auf den mit einem Zahnprofil ausgebildeten Stößel einwirkt.
Fig. 14 zeigt Schritte eines Beispiels für ein Verfahren zum Aufstellen einer Kraftfahrzeugtür.

### DETAILLIERTE BESCHREIBUNG VON AUSFÜHRUNGSFORMEN

Fig. 1 zeigt eine funktionsschematische Darstellung eines Beispiels einer Aufstellvorrichtung 10 für eine Kraftfahrzeugtür. Die Aufstellvorrichtung 10 weist einen motorischen Antrieb 12, eine Kraftübertragungseinrichtung 14 und einen Stößel 16 auf. Der motorische Antrieb 12 ist zum Erzeugen einer Antriebskraft ausgebildet. Die Kraftübertragungseinrichtung 14 koppelt den motorischen Antrieb 12 mit dem Stößel 16 und überträgt die Antriebskraft als Öffnungskraft auf den Stößel 16. Der Stößel 16 ist mit einer Führung zwischen einer eingefahrenen Stellung und einer ausgefahrenen Stellung in einer Ausfahrbewegung in einer Ausfahrrichtung und in einer Einfahrbewegung in einer Einfahrrichtung bewegbar gehalten. Die Kraftübertragungseinrichtung 14 beaufschlagt den Stößel 16 bei einer gleichmäßigen Antriebskraft des motorischen Antriebs 12 in der Ausfahrrichtung mit einer variierenden Öffnungskraft. Die Öffnungskraft ist über wenigstens einen Bereich der Ausfahrbewegung abnehmend ausgebildet.

Eine Verbindungslinie 18 zeigt eine Verbindung des motorischen Antriebs 12 mit der Kraftübertragungseinrichtung 14. Ein Doppelpfeil 20 deutet die Aus- und Einfahrbewegung des Stößels 16 an, d.h. die Ausfahrrichtung und die Einfahrrichtung des Stößels 16. Die Ausfahrrichtung und die Einfahrrichtung verlaufen beispielsweise quer zur Ebene der Fahrzeugtür, zum Beispiel ungefähr orthogonal dazu. Ein Rahmen 22 zeigt als Option ein Gehäuse der Aufstellvorrichtung 10.

In einer Option ist vorgesehen, dass der Antrieb separat von der Kraftübertragungseinrichtung 14 und dem Stößel 16 angeordnet ist. Dazu ist in Fig. 1 gestrichelt ein separater motorischer Antrieb 12' gezeigt, der mit der Kraftübertragungseinrichtung 14 kraftwirksam verbunden ist. Diese Ankupplung ist mit einer ebenfalls gestrichelt dargestellten Verbindungslinie 18' gezeigt.

Der separate motorische Antrieb 12' ist in einem Beispiel ein für andere Zwecke in der Tür vorhandener Antrieb. Der separate motorische Antrieb 12' ist zum Beispiel ein zusätzlich auch als Zuziehhilfe verwendeter Antrieb. In einem anderen Beispiel ist der separate motorische Antrieb 12' ein extra dafür vorgesehener Antrieb. Dafür kommt beispielsweise auch ein sonst für andere Zwecke eingesetzter Antrieb in Frage.

Die Kraftübertragungseinrichtung 14 überträgt die Antriebskraft mit einem sich während des Ausfahrens in dem wenigstens einen Bereich verändernden Hebelverhältnis an den Stößel 16. Das Hebelverhältnis nimmt während des Ausfahrens in dem wenigstens einen Bereich ab, so dass am Anfang des wenigstens einen Bereichs der Ausfahrbewegung eine größere Aufstellkraft zur Verfügung steht. Der wenigstens eine Bereich der Ausfahrbewegung erstreckt sich über mehr als die Hälfte der Ausfahrbewegung.

Fig. 2 zeigt eine schematische Darstellung eines Beispiels eines Kraftfahrzeugtürmoduls 50. Das Kraftfahrzeugtürmodul 50 weist eine Tragstruktur 52 einer Kraftfahrzeugtür 54 auf und ein Beispiel der Aufstellvorrichtung 10 für eine Kraftfahrzeugtür nach einem der oben und im folgenden genannten Beispiele. Die Aufstellvorrichtung 10 ist an der Tragstruktur gehalten. Der Stößel 16 ist ausgebildet, die Öffnungskraft zwischen der Kraftfahrzeugtür 54 und einem feststehenden Karosseriebereich 56 aufzubringen, um die Kraftfahrzeugtür 54 in Relation zu dem feststehenden Karosseriebereich 56 zu bewegen.

Eine erste Linie 58 deutet eine Anschlagsfläche an dem feststehenden Karosseriebereich 56 an, wenn sich die Fahrzeugtür 54 in einem geschlossenen Zustand befindet.

Eine zweite Linie 60 zeigt eine anfängliche Öffnung der Fahrzeugtür 54 im Verhältnis zum Karosseriebereich 56 um ein geringes Öffnungsmaß, in dem zum Beispiel eine Vereisung der Fahrzeugtür 54 bereits gelöst ist.

Eine dritte Linie 62 deutet die Lage des Karosseriebereichs 56 im Verhältnis zur Fahrzeugtür 54 an. Die dritte Linie 62 zeigt beispielsweise eine Schwenkbewegung über einen Öffnungswinkel 64, in dem der Nutzer einen Randbereich der Fahrzeugtür 54 hintergreifen und manuell öffnen kann.

Als alternative Option (nicht im Detail gezeigt) ist ein Rahmenmodul vorgesehen. Das Rahmenmodul weist eine feststehende Rahmenstruktur einer Türöffnung in einem Karosseriebereich eines Fahrzeugs auf und ein Beispiel der Aufstellvorrichtung 10 für eine Kraftfahrzeugtür nach einem der oben und im folgenden genannten Beispiele.

In einem Beispiel weist die Kraftübertragungseinrichtung 14 ein sich um einen Drehpunkt rotierendes Übertragungselement auf (siehe auch Fig. 3 ff.), das durch den motorischen Antrieb 12 rotierend bewegbar ist, um auf den Stößel 16 einzuwirken zur Bewegung des Stößels 16. Beispielsweise wird der Stößel 16 vorwiegend linear bewegt. In einem Beispiel ist als Option ein anfängliches Verschwenken des Stößels 16 vorgesehen. Durch das Rotieren des Übertragungselements 14 ändert sich das Hebelverhältnis bei der Übertragung der Öffnungskraft während des Aufstellvorgangs.

In einem Beispiel wirkt ein Scheibensegment auf einen Zapfen des Stößels 16, wobei der Zapfen in einer Führungsbahn geführt gehalten ist (siehe auch Fig. 3 und Fig. 5a, 5b, 5c, 5d und 5e).

Fig. 3 zeigt ein Beispiel der Aufstellvorrichtung 10, bei dem der Stößel 16 länglich ist und an einem Ende mit einem freien Ende 66 zum Anliegen an der Fahrzeugtür 54 oder einem Karosseriebereich 56 ausgebildet ist, und an dem gegenüberliegenden Ende mit einem gekoppelten Ende 68, das mit der Kraftübertragungseinrichtung 14 verbunden ist. Der Stößel 16 weist an dem gekoppelten Ende 68 für eine erste Führung des Stößels 16 einen Zapfen 70 auf, der in einer Führungsbahn 72 (angedeutet mit einer Mittellinie) geführt ist. Der Stößel 16 ist zwischen dem freien Ende 66 und dem Zapfen 70 an dem gekoppelten Ende 68 mit einer zweiten Führung geführt. Die Führungsbahn 72 weist einen ersten Bereich 74 auf, der gekrümmt verläuft, und einen zweiten Bereich 76, der in der Ausfahrrichtung gerade verläuft. Die Kraftübertragungseinrichtung 14 wirkt auf den Zapfen 70 ein, um den Stößel 16 zu bewegen. Ein erster Rahmen 78 deutet eine Abschlussfläche der Fahrzeugtür an, aus welcher der Stößel 16 ausfährt und gegen eine Anschlagsfläche 80 drückt. Der Stößel 16 ist beispielsweise noch durch einen zweiten Punkt 82 geführt.

Die Kraftübertragungseinrichtung 14 weist ein drehbar gelagertes Scheibensegment 84 auf, das einen radialen Anschlag 86 zum Anliegen an dem Zapfen 70 auf. Der motorische Antrieb 12 treibt das Scheibensegment 84 an. Das Scheibensegment 84 ist an einem Drehpunkt 88 gelagert (siehe auch Doppelpfeil 89).

In einer Option weist die Kraftübertragungseinrichtung 14 eine Seilscheibe auf. Die Kraftübertragungseinrichtung 14 weist ein Zugelement auf, das mit dem motorischen Antrieb 12 verbunden ist und an der Seilscheibe befestigt ist zum drehenden Antreiben des rotierenden Übertragungselements.

In einer Option weist die Kraftübertragungseinrichtung 14 eine Zahnradscheibe auf, siehe zum Beispiel Fig. 4. Die Kraftübertragungseinrichtung 14 weist ein Getriebe auf, das auf seiner Eingangsseite mit dem motorischen Antrieb 12 verbunden ist und das auf seiner Ausgangsseite mit der Zahnradscheibe in Wirkverbindung steht zum drehenden Antreiben des rotierenden Übertragungselements.

Als weitere Option ist vorgesehen, dass der Stößel 16 einen zur Längsrichtung derart seitlich versetzten Anschlag aufweist, dass zu Beginn des Ausfahrens durch Führung des Zapfens 70 in dem ersten Bereich 74 der Führungsbahn eine Schwenkbewegung des Stößels 12 um eine zweite Führung, zum Beispiel den zweiten Punkt 82, ausführbar ist.

Der Ausfahrweg des Stößels beträgt beispielsweise 70 mm oder mehr.

In einer Option ist vorgesehen, dass der Stößel mehrteilig ausgebildet ist. Zum Beispiel kann der Stößel auch ausgebildet sein, um die Fahrzeugtür beim Herausfahren festzuhalten, freizugeben oder auch durch Zuziehen wieder zu schließen.

In Fig. 3 ist eine anfängliche Schwenkbewegung des Stößels 16 am gekoppelten Ende 68 mit einem ersten Schwenk-Doppelfpeil 87 angedeutet. Die sich ergebende Schwenkbewegung des freien Ende 66 des Stößels 16 ist mit einem zweiten Schwenk-Doppelfpeil 85 angedeutet. Der Bewegungsablauf wird anhand der Fig. 5a, 5b, 5c, 5d und 5e erläutert.

Fig. 4 zeigt eine schematische Darstellung eines noch weiteren Beispiels der Aufstellvorrichtung, bei der ein Elektromotor 90 das Scheibensegment 84 antreibt, das mit dem radialen Anschlag 86 zum Anliegen an dem Zapfen 70 ausgebildet ist. Der Elektromotor 90 ist beispielsweise mit einem Abtrieb 92 an ein Getriebe 94 angeschlossen, das auf das Scheibensegment 84 einwirkt und dieses antreibt.

Fig. 5a, 5b, 5c, 5d und 5e zeigen einen Bewegungsablauf des Beispiels aus Fig. 3 während des Ausfahrens des Stößels 16. Bei der anfänglichen Schwenkbewegung des Stößels 16 kann bei einem konstanten Drehmoment des Antriebselements, zum Beispiel des Motors, eine Stößelkraft von 800 N zur Verfügung stehen (Fig. 5a), anschließend stehen 500 N (Fig. 5b), dann 600 N (Fig. 5c), danach 400 N (Fig. 5d) und schließlich noch 340 N zur Verfügung (Fig. 53).

In Fig. 5a ist der Anfangszustand bzw. die Anfangsposition P1 gezeigt; in Fig. 5e ist der ausgefahrene Zustand bzw. die ausgefahrene Position P2 gezeigt.

Die sich beim Aufstellen ändernde Stößelkraft hängt mit dem sich ändernden Hebelverhältnis in der Kraftübertragung zusammen. Diese ist in dem Beispiel durch ein Zusammenwirken der Führungsbahn 72 und des radialen Anschlags 84 bedingt. Zum einen kommt es am Anfang zu der bereits erwähnten rotatorischen Schwenkbewegung des freien Endes des Stößels 16 und dann zu einem translatorischen Ausfahren des freien Endes des Stößels 16. Während des Ausfahrens ändert sich der Abstand des Anliegens des radialen Anschlags 84 an dem Zapfen 72.

Fig. 6 zeigt ein weiteres Beispiel der Aufstellvorrichtung 10 mit einem an einer Scheibe 96 befestigten Kniehebel 98 zum linearen Bewegen des Stößels 16, wobei ein Elektromotor 100 die Scheibe 96 antreibt, zum Beispiel mit einem Getriebe 102. Die Kraftübertragungseinrichtung 14 weist ein Koppelelement 104 auf, wobei das Koppelelement 104 an einem ersten Ende 106 an einem sich bewegenden Haltepunkt 108 gehalten ist und an einem zweiten Ende 110 mit dem Stößel 16 verbunden ist. Der Haltepunkt 108 ist um einen Drehpunkt 112 bewegbar angeordnet ist, und der Haltepunkt 108 ist mit dem Antrieb 12 bewegbar. Beispielsweise ist der Haltepunkt 108 über einen Hebel 112 gehalten.

Das Koppelelement 104 ist beispielsweise über einen Drehpunkt 114 an dem Stößel 16 gehalten. Der Stößel ist beispielsweise mit einem verbreiterten Anschlag 116 ausgebildet. In Fig. 6 ist außerdem noch ein Gehäuse 118 angedeutet.

Als Option ist der Haltepunkt 108 mit einem Scheibensegment verbunden, das an dem Drehpunkt drehbar gelagert ist. Der Antrieb wirkt mit der Antriebskraft auf das Scheibensegment ein, um dieses um den Drehpunkt zu schwenken.

Fig. 7 zeigt ein noch weiteres Beispiel einer Aufstellvorrichtung, bei der die Scheibe als Seilscheibe 120 ausgebildet ist und ein Seilzug 122 an der Seilscheibe 120 angreift, um die Seilscheibe 120 anzutreiben.

Die Option einer Seilscheibe 120 ist als weitere Variante auch für das Beispiel aus Fig. 3 vorgesehen, sozusagen als Ersatz des in Fig. 4 gezeigten Elektromotors.

Fig. 8a, 8b, 8c und 8d zeigen einen Bewegungsablauf des Beispiels aus Fig. 7 während des Ausfahrens des Stößels 16. Der Haltepunkt 108 nimmt verschiedene Hebelverhältnisse zur Ausfahrrichtung ein.

Die sich beim Aufstellen ändernde Stößelkraft hängt mit dem sich ändernden Hebelverhältnis in der Kraftübertragung zusammen. Dieses ist in dem Beispiel durch die sich ändernde Lage des Schwenkpunkts, d.h. des Haltepunkts 108 bedingt.

Fig. 9 zeigt ein weiteres Beispiel einer Aufstellvorrichtung, bei der ein in der Führungsbahn 72 geführt gehaltener Zapfen 70 eines Stößels durch einen drehbar gelagerten Antriebshebel 124 bewegt wird, der an einer sich drehenden Scheibe 126 festgelegt ist.

Der Antriebshebel 124 weist eine Ausnehmung 128 auf, in die der Zapfen 70 eingreift, sodass durch eine Schwenkbewegung des Antriebshebels 124 der Stößel 16 bewegbar ist. Als Option ist die Ausnehmung als Langloch 128a ausgebildet.

Zum Antreiben der Scheibe 126 ist beispielsweise ein Motor 130 mit Getriebe 132 angedeutet.

In einem Bereich zwischen dem freien Ende und dem gekoppelten Ende ist ein Langloch 134 vorgesehen, in das ein feststehender Bolzen 136 hineinragt.

In einer anderen Option sind im Bereich des Austritts des Stößels seitliche Lager vorgesehen (nicht gezeigt).

Als Option verläuft der zweite Bereich der Führungsbahn 72 auf die zweite Führung ausgerichtet.

Fig. 10a, 10b, 10c und 10d zeigen einen Bewegungsablauf des Beispiels aus Fig. 9 während des Ausfahrens des Stößels. Fig. 10a zeigt die Ausgangsposition oder Ausgangsstellung P1; Fig. 10d zeigt die ausgefahrene Stellung oder Position P2.

Die sich beim Aufstellen ändernde Stößelkraft hängt mit dem sich ändernden Hebelverhältnis in der Kraftübertragung zusammen. Dieses ist in dem Beispiel durch den Antriebshebel 124 und die sich beim Schwenken des Antriebshebels 124 ändernde Lage des Anlagepunkts des Antriebshebels 124 an dem Zapfen 70 bedingt.

Fig. 11 zeigt ein weiteres Beispiel einer Aufstellvorrichtung, bei der ein Seilzug 140 vorgesehen ist, der auf den in einer Führungsbahn geführt gehaltenen Zapfen 70 des Stößels 16 einwirkt. Der Seilzug 140 weist beispielsweise ein Zugelement 142 auf, das an einem Ende an einem Haltepunkt 144 festgelegt ist. Von dort läuft das Seil um den Zapfen 70 zu einer Umlenkung 146.

Fig. 12a, 12b, 12c und 12d zeigen einen Bewegungsablauf des Beispiels aus Fig. 11 während des Ausfahrens des Stößels 16.

Die sich beim Aufstellen ändernde Stößelkraft hängt mit dem sich ändernden Hebelverhältnis in der Kraftübertragung zusammen. Dieses ist in dem Beispiel durch das auf den Zapfen 70 wirkende Zugelement 142 des Seilzugs 140 und dessen sich bezogen auf die Ausfahrrichtung 20 ändernde Kraftvektoren bedingt.

Fig. 13 zeigt ein weiteres Beispiel einer Aufstellvorrichtung, bei der ein Zahnrad auf den mit einem Zahnprofil ausgebildeten Stößel 16 einwirkt. Die Kraftübertragungseinrichtung 14 weist ein Übertragungszahnrad 150 auf, das über den motorischen Antrieb bewegbar ist. Der Stößel 16 weist eine Zahnkontur 152 auf. Das Übertragungszahnrad kämmt mit der Zahnkontur 152. Der Stößel 16 ist durch das Übertragungszahnrad 150 entlang einer Führung bewegbar.

Fig. 14 zeigt Schritte eines Beispiels für ein Verfahren 200 zum Aufstellen einer Kraftfahrzeugtür. Das Verfahren 200 weist die folgenden Schritte auf:
- In einem ersten Schritt 202 erfolgt ein Erzeugen einer Antriebskraft mit einem motorischen Antrieb.
- In einem zweiten Schritt 204 erfolgt ein Übertragen der Antriebskraft als Öffnungskraft auf einen Stößel mit einer Kraftübertragungseinrichtung, die den motorischen Antrieb mit dem Stößel koppelt. Der Stößel ist mit einer Führung zwischen einer eingefahrenen Stellung und einer ausgefahrenen Stellung in einer Ausfahrbewegung in einer Ausfahrrichtung und in einer Einfahrbewegung in einer Einfahrrichtung bewegbar gehalten.
- In einem dritten Schritt 206 erfolgt ein Bewegen des Stößels von der eingefahrenen Stellung in Richtung der ausgefahrenen Stellung. Der Stößel wird von der Kraftübertragungseinrichtung bei einer gleichmäßigen Antriebskraft des motorischen Antriebs in der Ausfahrrichtung mit einer variierenden Öffnungskraft beaufschlagt. Die Öffnungskraft ist über wenigstens einen Bereich der Ausfahrbewegung abnehmend ausgebildet.

Die drei Schritte erfolgen beispielsweise mehr oder weniger gleichzeitig.

Die oberhalb beschriebenen Ausführungsbeispiele können in unterschiedlicher Art und Weise kombiniert werden. Insbesondere können auch Aspekte der Vorrichtungen für die Ausführungsformen des Verfahrens verwendet werden und umgekehrt.

Ergänzend ist darauf hinzuweisen, dass "umfassend" keine anderen Elemente oder Schritte ausschließt und "eine" oder "ein" keine Vielzahl ausschließt. Bezugszeichen in den Ansprüchen sind nicht als Einschränkung anzusehen.

## Patentansprüche

1. Eine Aufstellvorrichtung (10) für eine Kraftfahrzeugtür, aufweisend:
- einen motorischen Antrieb (12) zum Erzeugen einer Antriebskraft;
- eine Kraftübertragungseinrichtung (14); und
- einen Stößel (16);
wobei die Kraftübertragungseinrichtung (14) den motorischen Antrieb (12) mit dem Stößel (16) koppelt und die Antriebskraft als Öffnungskraft auf den Stößel (16) überträgt;
wobei der Stößel (16) mit einer Führung zwischen einer eingefahrenen Stellung und einer ausgefahrenen Stellung in einer Ausfahrbewegung in einer Ausfahrrichtung und in einer Einfahrbewegung in einer Einfahrrichtung bewegbar gehalten ist;
wobei die Kraftübertragungseinrichtung (14) den Stößel (16) bei einer gleichmäßigen Antriebskraft des motorischen Antriebs (12) in der Ausfahrrichtung mit einer variierenden Öffnungskraft beaufschlagt, wobei die Öffnungskraft über wenigstens einen Bereich der Ausfahrbewegung abnehmend ausgebildet ist;
wobei die Kraftübertragungseinrichtung die Antriebskraft mit einem sich während des Ausfahrens verändernden Hebelverhältnis an den Stößel (16) überträgt;
wobei das Hebelverhältnis während des Ausfahrens in dem wenigstens einen Bereich abnimmt, so dass am Anfang des wenigstens einen Bereichs der Ausfahrbewegung eine größere Aufstellkraft zur Verfügung steht;
**dadurch gekennzeichnet, dass** sich der wenigstens eine Bereich der Ausfahrbewegung über mehr als die Hälfte der Ausfahrbewegung erstreckt; und
wobei zu Beginn des Öffnens mehr Kraft zur Verfügung steht; und der Stößel (16) zunächst mit mehr Kraft, aber mit langsamer Geschwindigkeit ausfährt, und dann mit weniger Kraft, aber höherer Geschwindigkeit weiter ausfährt.

2. Aufstellvorrichtung nach Anspruch 1, wobei die Kraftübertragungseinrichtung (14) ein sich um einen Drehpunkt rotierendes Übertragungselement aufweist, das durch den motorischen Antrieb (12) rotierend bewegbar ist, um auf den Stößel einzuwirken zur vorzugsweisen linearen Bewegung des Stößels (16); und
wobei sich durch das Rotieren des Übertragungselements das Hebelverhältnis bei der Übertragung der Öffnungskraft während des Aufstellvorgangs ändert.

3. Aufstellvorrichtung nach Anspruch 2, wobei die Kraftübertragungseinrichtung (14) eine Seilscheibe aufweist; wobei die Kraftübertragungseinrichtung (14) ein Zugelement aufweist, das mit dem motorischen Antrieb (12) verbunden ist und an der Seilscheibe befestigt ist zum drehenden Antreiben des rotierenden Übertragungselements.

4. Aufstellvorrichtung nach Anspruch 2, wobei die Kraftübertragungseinrichtung (14) eine Zahnradscheibe aufweist; wobei die Kraftübertragungseinrichtung (14) ein Getriebe aufweist, das auf seiner Eingangsseite mit dem motorischen Antrieb (12) verbunden ist und das auf seiner Ausgangsseite mit der Zahnradscheibe in Wirkverbindung steht zum drehenden Antreiben des rotierenden Übertragungselements.

5. Aufstellvorrichtung nach einem der Ansprüche 1 bis 3, wobei der Stößel (16) länglich ist und an einem Ende mit einem freien Ende zum Anliegen an der Fahrzeugtür oder einem Karosseriebereich ausgebildet ist, und an dem gegenüberliegenden Ende mit einem gekoppelten Ende ausgebildet ist, das mit der Kraftübertragungseinrichtung verbunden ist;
wobei der Stößel (16) an dem gekoppelten Ende für eine erste Führung des Stößels einen Zapfen (70) aufweist, der in einer Führungsbahn (72) geführt ist;
wobei der Stößel (16) zwischen dem freien Ende und dem Zapfen (70) an dem gekoppelten Ende mit einer zweiten Führung geführt ist;
wobei die Führungsbahn einen ersten Bereich (74) aufweist, der gekrümmt verläuft, und einen zweiten Bereich (76), der in der Ausfahrrichtung gerade verläuft;
wobei die Kraftübertragungseinrichtung (14) auf den Zapfen (70) einwirkt, um den Stößel (16) zu bewegen; und
wobei für die zweite Führung des Stößels (16):
i) in einem Bereich zwischen dem freien Ende und dem gekoppelten Ende ein Langloch (134) vorgesehen ist, in das ein feststehender Bolzen (136) hineinragt; oder
ii) im Bereich des Austritts des Stößels (16) seitliche Lager vorgesehen sind;
wobei der zweite Bereich der Führungsbahn auf die zweite Führung ausgerichtet verläuft.

6. Aufstellvorrichtung nach Anspruch 5, wobei der Stößel (16) einen zur Längsrichtung derart seitlich versetzten Anschlag aufweist, dass zu Beginn des Ausfahrens durch Führung des Zapfens in dem ersten Bereich der Führungsbahn eine Schwenkbewegung des Stößels (16) um die zweite Führung ausführbar ist.

7. Aufstellvorrichtung nach Anspruch 5 oder 6, wobei die Kraftübertragungseinrichtung (14) ein drehbar gelagertes Scheibensegment (84) aufweist, das einen radialen Anschlag (86) zum Anliegen an dem Zapfen aufweist; und
wobei der motorische Antrieb (12) das Scheibensegment antreibt.

8. Aufstellvorrichtung nach Anspruch 5 oder 7, wobei die Kraftübertragungseinrichtung (14) einen drehbar gelagerten Antriebshebel (124) aufweist, der eine Ausnehmung (128) aufweist, in die der Zapfen eingreift, sodass durch eine Schwenkbewegung des Antriebshebels der Stößel (16) bewegbar ist; und
wobei die Ausnehmung (128) als Langloch (128a) ausgebildet ist.

9. Aufstellvorrichtung nach Anspruch 1 oder 2, wobei die Kraftübertragungseinrichtung (14) ein Übertragungszahnrad (150) aufweist, das über den motorischen Antrieb (12) bewegbar ist;
wobei der Stößel (16) eine Zahnkontur (152) aufweist; und
wobei das Übertragungszahnrad (150) mit der Zahnkontur kämmt; und
wobei der Stößel (16) durch das Übertragungszahnrad entlang einer Führung bewegbar ist.

10. Aufstellvorrichtung nach Anspruch 1 oder 2, wobei die Kraftübertragungseinrichtung (14) einen Seilzug (140) aufweist, der auf den Zapfen wirkt, um den Stößel (16) zu bewegen.

11. Aufstellvorrichtung nach einem der Ansprüche 1 bis 4, wobei die Kraftübertragungseinrichtung (14) ein Koppelelement (104) aufweist, wobei das Koppelelement an einem ersten Ende (106) an einem sich bewegenden Haltepunkt (108) gehalten ist und an einem zweiten Ende (110) mit dem Stößel (16) verbunden ist;
wobei der Haltepunkt (108) um einen Drehpunkt (112) bewegbar angeordnet ist, und wobei der Haltepunkt (108) mit dem Antrieb bewegbar ist;
wobei der Haltepunkt (108) mit einem Scheibensegment verbunden ist, das an dem Drehpunkt drehbar gelagert ist; und
wobei der Antrieb mit der Antriebskraft auf das Scheibensegment einwirkt, um dieses um den Drehpunkt zu schwenken.

12. Ein Kraftfahrzeugtürmodul (50), aufweisend:
- eine Tragstruktur (52) einer Kraftfahrzeugtür (54); und
- eine Aufstellvorrichtung (10) für eine Kraftfahrzeugtür nach einem der Ansprüche 1 bis 11;
wobei die Aufstellvorrichtung (10) an der Tragstruktur (52) gehalten ist; und
wobei der Stößel (16) ausgebildet ist, die Öffnungskraft zwischen der Kraftfahrzeugtür (54) und einem feststehenden Karosseriebereich aufzubringen, um die Kraftfahrzeugtür (54) in Relation zu dem feststehenden Karosseriebereich zu bewegen.

13. Ein Rahmenmodul, aufweisend:
- eine feststehende Rahmenstruktur einer Türöffnung in einem Karosseriebereich eines Fahrzeugs; und
- eine Aufstellvorrichtung für eine Kraftfahrzeugtür nach einem der Ansprüche 1 bis 11;
wobei die Aufstellvorrichtung an der Rahmenstruktur gehalten ist; und
wobei der Stößel ausgebildet ist, die Öffnungskraft zwischen der feststehenden Rahmenstruktur der Kraftfahrzeugtür und einer Kraftfahrzeugtür aufzubringen, um die Kraftfahrzeugtür in Relation zu dem Karosseriebereich zu bewegen.

14. Ein Verfahren (200) zum Aufstellen einer Kraftfahrzeugtür, das die folgenden Schritte aufweist:
- Erzeugen (202) einer Antriebskraft mit einem motorischen Antrieb;
- Übertragen (204) der Antriebskraft als Öffnungskraft auf einen Stößel mit einer Kraftübertragungseinrichtung, die den motorischen Antrieb mit dem Stößel koppelt; wobei der Stößel mit einer Führung zwischen einer eingefahrenen Stellung und einer ausgefahrenen Stellung in einer Ausfahrbewegung in einer Ausfahrrichtung und in einer Einfahrbewegung in einer Einfahrrichtung bewegbar gehalten ist; wobei die Kraftübertragungseinrichtung die Antriebskraft mit einem sich während des Ausfahrens verändernden Hebelverhältnis an den Stößel überträgt; wobei das Hebelverhältnis während des Ausfahrens in dem wenigstens einen Bereich abnimmt, so dass am Anfang des wenigstens einen Bereichs der Ausfahrbewegung eine größere Aufstellkraft zur Verfügung steht; wobei sich der wenigstens eine Bereich der Ausfahrbewegung über mehr als die Hälfte der Ausfahrbewegung erstreckt; und
- Bewegen (206) des Stößels von der eingefahrenen Stellung in Richtung der ausgefahrenen Stellung; wobei der Stößel von der Kraftübertragungseinrichtung bei einer gleichmäßigen Antriebskraft des motorischen Antriebs in der Ausfahrrichtung mit einer variierenden Öffnungskraft beaufschlagt wird; die Öffnungskraft ist über wenigstens einen Bereich der Ausfahrbewegung abnehmend ausgebildet; wobei zu Beginn des Öffnens mehr Kraft zur Verfügung steht; und der Stößel zunächst mit mehr Kraft, aber mit langsamer Geschwindigkeit ausgefahren wird, und dann mit weniger Kraft, aber höherer Geschwindigkeit weiter ausgefahren wird.

## Claims

1. A pushout device (10) for a motor vehicle door, comprising:
- a motorised drive (12) for generating a driving force;
- a power transmission device (14); and
- a plunger (16);
wherein the power transmission device (14) couples the motorised drive (12) to the plunger (16) and transfers the driving force to the plunger (16) as an opening force;
wherein the plunger (16) is held movably by a guide between a retracted position and an extended position in an extension movement in an extension direction and in a retraction movement in a retraction direction;
wherein the power transmission device (14) applies a varying opening force to the plunger (16) in the extension direction when the motorised drive (12) exerts a constant driving force, the opening force being configured to decrease over at least one region of the extension movement;
wherein the power transmission device transfers the driving force to the plunger (16) with a lever ratio that varies during the extension;
wherein the lever ratio decreases during extension in the at least one region, so that a greater opening force is available at the start of the at least one region of the extension movement;
**characterised in that**
the at least one region of the extension movement extends over more than half of the extension movement; and
wherein more force is available at the start of the opening movement; and the plunger (16) initially extends with greater force but at a slower speed, and then continues to extend with less force but at a higher speed.

2. Pushout device according to claim 1, wherein the power transmission device (14) comprises a transmission element that is rotating about a rotation point, which transmission element is rotatably movable by the motorised drive (12) to act upon the plunger for the preferably linear movement of the plunger (16); and
wherein the rotation of the transmission element causes the lever ratio to change during the transfer of the opening force throughout the deployment process.

3. Pushout device according to claim 2, wherein the power transmission device (14) comprises a pulley wheel; wherein the power transmission device (14) comprises a tension element connected to the motorised drive (12) and secured to the pulley wheel for performing rotating driving of the rotating transmission element.

4. Pushout device according to claim 2, wherein the power transmission device (14) comprises a gear disc; wherein the power transmission device (14) comprises a gearbox which is connected on its input side to the motorised drive (12) and which has a driving connection on its output side to the gear disc for rotating driving of the rotating transmission element.

5. Pushout device according to any one of claims 1 to 3, wherein the plunger (16) is longitudinal and is formed at one end with a free end for abutting the vehicle door or a bodywork area, and at the opposite end with a coupled end connected to the power transmission device;
wherein the plunger (16) comprises, at the coupled end, a stud (70) for a first guide of the plunger, which stud is guided in a guideway (72);
wherein the plunger (16) is guided by a second guide between the free end and the stud (70) at the coupled end;
wherein the guideway comprises a first section (74) which is curved and a second section (76) which is straight in the extension direction;
wherein the power transmission device (14) acts on the stud (70) to move the plunger (16); and
wherein, for the second guide of the plunger (16):
i) an elongated hole (134) is provided in a region between the free end and the coupled end, into which hole a fixed pin (136) projects; or
ii) side bearings are provided in the region of the exit of the plunger (16);
wherein the second section of the guideway runs aligned with the second guide.

6. Pushout device according to claim 5, wherein the plunger (16) comprises a side-shifted stop that is laterally offset from the longitudinal direction such that, at the start of extension, the plunger (16) can perform a pivoting movement about the second guide by guiding the stud in the first section of the guideway.

7. Pushout device according to claim 5 or 6, wherein the power transmission device (14) comprises a rotatably mounted disc segment (84) having a radial stop (86) for abutting against the stud; and
wherein the motorised drive (12) drives the disc segment.

8. Pushout device according to claim 5 or 7, wherein the power transmission device (14) comprises a rotatably mounted drive lever (124) which has a recess (128) into which the stud engages, such that the plunger (16) is movable by a pivoting movement of the drive lever; and
wherein the recess (128) is formed as an elongated hole (128a).

9. Pushout device according to claim 1 or 2, wherein the power transmission device (14) comprises a transmission gear wheel (150) which is movable by the motorised drive (12);
wherein the plunger (16) comprises a tooth profile (152); and
wherein the transmission gear wheel (150) meshes with the tooth profile; and
wherein the plunger (16) is movable by the transmission gear wheel along a guide.

10. Pushout device according to claim 1 or 2, wherein the power transmission device (14) comprises a cable pull (140) which acts on the stud to move the plunger (16).

11. Pushout device according to any one of claims 1 to 4, wherein the power transmission device (14) comprises a coupling element (104), wherein the coupling element is movably held at a first end (106) by a pivot point (108) and is connected to the plunger (16) at a second end (110);
wherein the support point (108) is arranged to be movable about a pivot point (112), and wherein the support point (108) is movable with the drive;
wherein the support point (108) is connected to a rotatably mounted disc segment at the pivot point; and
wherein the drive acts upon the disc segment with the driving force to perform pivoting about the pivot point.

12. A motor vehicle door module (50), comprising:
- a support structure (52) of a motor vehicle door (54); and
- a pushout device (10) for a motor vehicle door according to any one of claims 1 to 11;
wherein the pushout device (10) is mounted on the support structure (52); and
wherein the plunger (16) is configured to apply the opening force between the motor vehicle door (54) and a fixed body section in order to move the motor vehicle door (54) relative to the fixed body section.

13. A frame module comprising:
- a fixed frame structure of a door opening in a bodywork area of a vehicle; and
- a pushout device for a motor vehicle door according to any one of claims 1 to 11;
wherein the pushout device is mounted on the frame structure; and
wherein the plunger is configured to apply the opening force between the fixed frame structure of the motor vehicle door and a motor vehicle door in order to move the motor vehicle door relative to the bodywork area.

14. A method (200) for installing a motor vehicle door, comprising the following steps:
- Generating (202) a driving force using a motorised drive;
- Transferring (204) the driving force as an opening force to a plunger via a power transmission device which couples the motorised drive to the plunger; wherein the plunger is held movably by a guide between a retracted position and an extended position in an extension movement in the extension direction and in a retraction movement in the retraction direction; wherein the power transmission device transfers the driving force to the plunger with a lever ratio that varies during extension; wherein the lever ratio decreases during extension in the at least one region of the extension movement; wherein the at least one region of the extension movement extends over more than half of the extension movement; and
- Moving (206) the plunger from the retracted position towards the extended position; wherein the plunger is acted upon by the power transmission device with a varying opening force in the extension direction at a constant driving force of the motorised drive; the opening force is configured to decrease over at least one region of the extension movement; wherein more force is available at the start of the opening; and the plunger is initially extended with more force but at a slower speed, and is then extended further with less force but at a higher speed.

## Revendications

1. Dispositif d'entrebâillement (10) pour une portière de véhicule à moteur, comportant :
- un entraînement motorisé (12) destiné à générer une force d'entraînement ;
- un système de transmission de force (14) ; et
- un poussoir (16) ;
le système de transmission de force (14) couplant l'entraînement motorisé (12) au poussoir (16) et transmettant sur le poussoir (16) la force d'entraînement en tant que force d'ouverture ;
le poussoir (16) étant maintenu de manière à pouvoir être déplacé en un mouvement de sortie dans une direction de sortie et en un mouvement de rétraction dans une direction de rétraction avec un guidage entre une position rétractée et une position sortie ;
le système de transmission de force (14) soumettant le poussoir (16) à l'action d'une force d'ouverture variable en présence d'une force d'entraînement homogène de l'entraînement motorisé (12) dans la direction de sortie, la force d'ouverture étant formée de manière à diminuer sur au moins une plage du mouvement de sortie ;
le système de transmission de force transmettant la force d'entraînement au poussoir (16) avec un rapport de levier changeant pendant la sortie ;
le rapport de levier diminuant dans l'au moins une plage pendant la sortie si bien qu'une plus grande force d'entrebâillement est disponible au début de l'au moins une plage du mouvement de sortie ;
**caractérisé en ce que**
l'au moins une plage du mouvement de sortie s'étend sur plus de la moitié du mouvement de sortie ; et
davantage de force étant disponible au début de l'ouverture ; et le poussoir (16) sortant dans un premier temps avec davantage de force, toutefois à une vitesse plus lente, puis sortant ultérieurement avec moins de force, toutefois à une vitesse plus élevée.

2. Dispositif d'entrebâillement selon la revendication 1, le système de transmission de force (14) comportant un élément de transmission tournant autour d'un point de rotation, qui peut être déplacé en rotation par l'entraînement motorisé (12) pour agir sur le poussoir pour déplacer de préférence linéairement le poussoir (16) ; et
le rapport de levier étant modifié par la rotation de l'élément de transmission lors de la transmission de la force d'ouverture pendant le processus d'entrebâillement.

3. Dispositif d'entrebâillement selon la revendication 2, le système de transmission de force (14) comportant une poulie à câble ; le système de transmission de force (14) comportant un élément de traction, qui est relié à l'entraînement motorisé (12) et est fixé sur la poulie à câble pour l'entraînement en rotation de l'élément de transmission rotatif.

4. Dispositif d'entrebâillement selon la revendication 2, le système de transmission de force (14) comportant un disque de roue dentée ; le système de transmission de force (14) comportant un engrenage, qui est relié sur son côté d'entrée à l'entraînement motorisé (12) et qui est en liaison fonctionnelle sur son côté de sortie avec le disque de roue dentée pour l'entraînement en rotation de l'élément de transmission rotatif.

5. Dispositif d'entrebâillement selon l'une des revendications 1 à 3, le poussoir (16) étant allongé et étant formé sur une extrémité avec une extrémité libre destinée à reposer sur la portière de véhicule ou une zone de carrosserie, et étant formé sur l'extrémité opposée avec une extrémité couplée, qui est reliée au système de transmission de force ;
le poussoir (16) comportant sur l'extrémité couplée pour un premier guidage du poussoir un tourillon (70), qui est guidé dans une voie de guidage (72) ;
le poussoir (16) étant guidé avec un deuxième guidage sur l'extrémité couplée entre l'extrémité libre et le tourillon (70) ;
la voie de guidage comportant une première zone (74), qui s'étend de manière incurvée, et une deuxième zone (76), qui s'étend de manière rectiligne dans la direction de sortie ;
le système de transmission de force (14) agissant sur le tourillon (70) pour déplacer le poussoir (16) ; et
pour le deuxième guidage du poussoir (16) :
i) un trou oblong (134), dans lequel dépasse un boulon fixe (136), étant prévu dans une zone entre l'extrémité libre et l'extrémité couplée ; ou
ii) des paliers latéraux étant prévus dans la zone de la sortie du poussoir (16),
la deuxième zone de la voie de guidage s'étendant de manière dirigée sur le deuxième guidage.

6. Dispositif d'entrebâillement selon la revendication 5, le poussoir (16) comportant une butée décalée latéralement vers la direction longitudinale de telle manière qu'au début de la sortie, un mouvement de pivotement du poussoir (16) autour du deuxième guidage peut être exécuté en guidant le tourillon dans la première zone de la voie de guidage.

7. Dispositif d'entrebâillement selon la revendication 5 ou 6, le système de transmission de force (14) comportant un segment de disque (84) monté de manière à pouvoir tourner, qui comporte une butée radiale (86) destinée à venir en appui sur le tourillon ; et
l'entraînement motorisé (12) entraînant le segment de disque.

8. Dispositif d'entrebâillement selon la revendication 5 ou 7, le système de transmission de force (14) comportant un levier d'entraînement (124) monté de manière à pouvoir tourner, qui comporte un évidement (128), avec lequel le tourillon vient en prise, si bien que le poussoir (16) peut être déplacé par un mouvement de pivotement du levier d'entraînement ; et
l'évidement (128) étant formé comme un trou oblong (128a).

9. Dispositif d'entrebâillement selon la revendication 1 ou 2, le système de transmission de force (14) comportant une roue dentée de transmission (150), qui peut être déplacée par l'entraînement motorisé (12) ;
le poussoir (16) comportant un contour denté (152) ; et la roue dentée de transmission (150) s'engrenant avec le contour denté ; et
le poussoir (16) pouvant être déplacé le long d'un guidage par la roue dentée de transmission.

10. Dispositif d'entrebâillement selon la revendication 1 ou 2, le système de transmission de force (14) comportant un câble de traction (140), qui agit sur le tourillon pour déplacer le poussoir (16).

11. Dispositif d'entrebâillement selon l'une des revendications 1 à 4, le système de transmission de force (14) comportant un élément de couplage (104), l'élément de couplage étant maintenu sur une première extrémité (106) sur un point de maintien (108) en mouvement et étant relié sur une deuxième extrémité (110) au poussoir (16) ;
le point de maintien (108) étant disposé de manière à pouvoir être déplacé autour d'un point de rotation (112), et le point de maintien (108) pouvant être déplacé avec l'entraînement ;
le point de maintien (108) étant relié à un segment de disque, qui est monté de manière à pouvoir tourner sur le point de rotation ; et
l'entraînement agissant avec la force d'entraînement sur le segment de disque pour faire pivoter celui-ci autour du point de rotation.

12. Module (50) de portière de véhicule à moteur comportant :
- une structure porteuse (52) d'une portière (54) de véhicule à moteur ; et
- un dispositif d'entrebâillement (10) pour une portière de véhicule à moteur selon l'une des revendications 1 à 11 ;
le dispositif d'entrebâillement (10) étant maintenu sur la structure porteuse (52) ; et
le poussoir (16) étant formé pour appliquer la force d'ouverture entre la portière (54) de véhicule à moteur et une zone de carrosserie fixe pour déplacer la portière (54) de véhicule à moteur par rapport à la zone de carrosserie fixe.

13. Module de cadre, comportant :
- une structure de cadre fixe d'une ouverture de portière dans une zone de carrosserie d'un véhicule ; et
- un dispositif d'entrebâillement pour une portière de véhicule à moteur selon l'une des revendications 1 à 11 ; le dispositif d'entrebâillement étant maintenu sur la structure de cadre ; et
le poussoir étant formé pour appliquer la force d'ouverture entre la structure de cadre fixe de la portière de véhicule à moteur et une portière de véhicule à moteur pour déplacer la portière de véhicule à moteur par rapport à la zone de carrosserie.

14. Procédé (200) destiné à entrebâiller une portière de véhicule à moteur, qui comporte les étapes suivantes :
- génération (202) d'une force d'entraînement avec un entraînement motorisé ;
- transmission (204) de la force d'entraînement en tant que force d'ouverture sur un poussoir avec un système de transmission de force, qui couple l'entraînement motorisé au poussoir ; le poussoir étant maintenu de manière à pouvoir être déplacé en un mouvement de sortie dans une direction de sortie et en un mouvement de rétraction dans une direction de rétraction avec un guidage entre une position rétractée et une position sortie ; le système de transmission de force transmettant la force d'entraînement au poussoir avec un rapport de levier variant pendant la sortie, le rapport de levier diminuant dans l'au moins une plage pendant la sortie de telle sorte qu'une force d'entrebâillement plus importante est disponible au début de l'au moins une plage du mouvement de sortie ; l'au moins une plage du mouvement de sortie s'étendant sur plus de la moitié du mouvement de sortie ; et
- déplacement (206) du poussoir depuis la position rétractée en direction de la position sortie ; le poussoir étant soumis par le système de transmission de force à l'action d'une force d'ouverture variable dans le cas d'une force d'entraînement homogène de l'entraînement motorisé dans la direction de sortie ; la force d'ouverture étant formée de manière à diminuer sur au moins une plage du mouvement de sortie ; davantage de force étant disponible au début de l'ouverture ; et le poussoir étant sorti d'abord avec davantage de force, toutefois à une vitesse plus lente puis étant ultérieurement sorti avec moins de force, toutefois à une vitesse plus élevée.
